# FASCICULE DE BREVET EUROPEEN

(11) **EP 2 896 771 B1**
(45) Date de publication et mention de la délivrance du brevet: **15.02.2017**
(21) Numéro de dépôt: 14197055.8
(22) Date de dépôt: 09.12.2014
(51) Int. Cl.: E05B 63/14, A47G 29/12

(54) **SERRURE PERFECTIONNEE A DOUBLE CYLINDRE**
Perfektioniertes Schloss mit Doppelzylinder
Improved lock with double cylinder

(30) Priorité: 20.01.2014 FR 1450436; 22.04.2014 FR 1453599
(43) Date de publication de la demande: 22.07.2015
(73) Titulaire: ETABLISSEMENTS DECAYEUX, 80210 Feuquières-en-Vimeu (FR)
(72) Inventeur: Decayeux, Antoine, 80210 Feuquieres-en-Vimeu (FR)
(74) Mandataire: Hirsch & Associés

(56) Documents cités:
- CH-A5- 691 342
- DE-U1- 29 709 827
- DE-U1-202009 007 735
- US-A- 2 119 866

## Description

La présente invention concerne une serrure perfectionnée à double cylindre. Plus particulièrement, l'invention se rapporte à une serrure sécurisée pour boîtes à lettres et boîtes à colis. Dans la présente description et dans les revendications auxquelles elle donne lieu, on entend par « boîte à lettres » aussi bien les boîtes à lettres proprement dites que les boîtes à colis.

Dans le domaine de la serrurerie, la sécurité est un critère de choix primordial pour l'utilisateur. Dans l'état de la technique, on connaît notamment des serrures à double cylindre dont l'un, appelé cylindre de service, est actionnable à la fois par une clef de client et par une clef de service, distincte de ladite clef de client, et l'autre, appelé cylindre de client, est actionnable uniquement par ladite clef de client. Aussi, Autrement dit, le cylindre de client a pour fonction de bloquer ou d'autoriser l'actionnement du cylindre de service par la clef de service. Le cylindre de client présente donc deux positions :
- une position dans laquelle on peut actionner indéfiniment le cylindre de service avec la clef de service,
- une position dans laquelle on ne peut pas du tout actionner le cylindre de service avec la clef de service, mais seulement avec la clef de client.

Ces serrures ne permettent donc pas un actionnement unique du cylindre de service entre deux actionnements du cylindre de client. C'est particulièrement dommage pour les serrures de boîte à lettres qui sont ouvertes par les facteurs ou les livreurs munis de clefs de type passe-partout, mais aussi de plus en plus souvent cambriolées (sans effraction) par des voleurs qui possèdent ce type de clef.

Il existe donc un réel besoin de résolution du problème technique précédemment exposé.

A cette fin, la présente invention propose une serrure à double cylindre, le premier desdits cylindres, appelé cylindre de service, étant actionnable par une première clef, le deuxième desdits cylindres, appelé cylindre de client, étant actionnable par une deuxième clef distincte de la première clef, caractérisée en ce qu'entre deux actionnements du cylindre de client, le cylindre de service n'est actionnable qu'une seule fois au maximum.

Grâce à ces dispositions, après le dépôt d'un colis dans la boîte à lettres et la fermeture de ladite boîte, les passe-partout deviennent totalement inopérants car ladite boîte ne peut être ouverte que par la clef de son propriétaire.

Suivant des caractéristiques particulières, la serrure selon l'invention comporte en outre un embrayage mobile entre une position dite débrayée dans laquelle les deux cylindres sont actionnables et une position dite embrayée dans laquelle un seul des cylindres est actionnable.

Suivant des caractéristiques particulières, la serrure selon l'invention comporte en outre
- un palâtre au fond duquel est prévue une encoche en arc de cercle,
- un disque d'embrayage pivotant comprenant un tube coulissant au sein de ladite encoche entre la position débrayée et la position embrayée.
- le disque présente un alésage traversant aménagé dans le prolongement du tube,

Suivant des caractéristiques particulières,
- le tube comporte, à son extrémité arrière, un rétrécissement,
- ladite serrure comporte en outre un ressort disposé au sein dudit tube,
- l'embrayage est disposé au sein dudit tube et comprend un corps cylindrique et une tête.

Suivant des caractéristiques particulières, le corps de l'embrayage
- présente une collerette dont le diamètre est similaire à un diamètre intérieur du tube et à un diamètre extérieur du ressort de sorte que ledit ressort soit disposé entre le rétrécissement du tube et la collerette dudit embrayage,
- traverse l'alésage du disque d'un côté et traverse, de l'autre côté, ledit rétrécissement de sorte que la tête dudit embrayage soit du côté arrière du palâtre.

Suivant des caractéristiques particulières,
- la serrure selon l'invention comporte en outre un panneton dit de service comprenant une excroissance, une encoche oblongue et un orifice,
- ladite encoche reçoit un rotor du cylindre de service,
- ledit orifice reçoit le corps de l'embrayage au cours de l'actionnement dudit cylindre de service.

Suivant des caractéristiques particulières,
- la serrure selon l'invention comporte en outre une gâche comprenant une encoche oblongue et un orifice, ladite gâche étant fixée au palâtre,
- l'encoche de ladite gâche reçoit le cylindre de service,
- l'orifice de ladite gâche reçoit le corps de l'embrayage lorsque l'embrayage est en position embrayée.

Suivant des caractéristiques particulières,
- la serrure selon l'invention comporte en outre un panneton dit de client comprenant une excroissance et une encoche oblongue,
- l'encoche dudit panneton de client reçoit un rotor du cylindre de client.

Suivant des caractéristiques particulières, la serrure selon l'invention comporte en outre
- un pêne présentant deux créneaux inférieurs et une encoche oblongue, l'un desdits créneaux étant adapté à recevoir l'excroissance du panneton de service, l'autre desdits créneaux étant adapté à recevoir l'excroissance du panneton de client,
- une gorge appliquée contre une face avant du pêne sur lequel elle est montée libre en rotation, ladite gorge présentant un créneau latéral,
- un carré fixé sur le fond du palâtre et adapté à coulisser au sein de l'encoche du pêne et du créneau de la gorge.

L'invention a également pour objet un procédé de fonctionnement d'une telle serrure, dans lequel, après verrouillage de la serrure par actionnement du cylindre de client, le déverrouillage de la serrure peut être effectué par actionnement de l'un ou l'autre des cylindres, et en ce que, après un verrouillage de la serrure par actionnement du cylindre de service, le déverrouillage n'est possible que par actionnement du cylindre de client.

L'invention a également pour objet une boîte à lettres comportant une telle serrure. Grâce à ces dispositions, le propriétaire de la boîte à lettres peut ne permettre un accès unique à sa boîte que lorsqu'il est dans l'attente d'un colis. Autrement dit aucun individu muni d'un passe partout ne peut ouvrir la boîte à lettres après la livraison d'un colis. Seul le propriétaire peut récupérer le colis au moyen de sa clef de client qui lui est propre.

D'autres caractéristiques et avantages de l'invention apparaîtront à la lecture de la description qui suit d'un mode de réalisation préféré de l'invention, donnée à titre d'exemple et en référence aux dessins annexés, qui montrent :
- figure 1, une vue éclatée en perspective oblique d'un exemple de serrure perfectionnée selon l'invention ;
- figures 2A et 2B, deux vues en coupe du même exemple de serrure selon l'invention dans une position débrayée ;
- figures 3A et 3B, deux vues en coupe du même exemple de serrure selon l'invention dans une position semi-embrayée ;
- figures 4A et 4B, deux vues en coupe du même exemple de serrure selon l'invention dans une position embrayée.

Dans la suite de la description, les éléments identiques ou de fonction identique portent le même signe de référence. À fin de concision de la présente description, les éléments identiques aux différents exemples ne sont pas décrits en regard de chacun de ces exemples. En d'autres termes, seules les différences entre les différents exemples sont décrites de manière détaillée, les éléments communs étant décrits en regard d'un seul exemple. Les figures 2A, 3A et 4A sont des vues en coupe formées, respectivement, selon des plans EE, FF et GG représentés sur les figures 2B, 3B et 4B.

La figure 1 représente un mode de réalisation d'une serrure perfectionnée 100 selon l'invention destinée à être installée sur une boîte à lettres. Dans une variante, la serrure selon l'invention peut être fixée sur une porte ou tout autre élément ouvrant.

La serrure 100 comporte un palâtre 1 destiné à être fixé sur une porte de la boîte à lettres de sorte qu'un fond plat 20 dudit plâtre s'étende suivant un plan parallèle à un plan formé par ladite porte. Le fond 21 présente deux orifices circulaires 21 et 22, une encoche 25 en arc de cercle, et un pilier 2 comportant un carré 26. Enfin, une fente 27 est aménagée sur une face latérale du palâtre 28.

La serrure 100 comporte en outre un support 3 pénétrant, d'un côté, l'orifice 21 du palâtre 1 et, du côté opposé, un premier alésage 29 d'un disque d'embrayage pivotant 4 de sorte qu'une face dudit support, appelée par convention face avant, affleure une face avant dudit disque. Le disque d'embrayage 4 comporte un tube 30 s'étendant perpendiculairement à son plan et traversant l'encoche 25 en arc de cercle. Le disque 4 présente un deuxième alésage 31 traversant aménagé dans le prolongement du tube 30. Le tube 30 comporte, à son extrémité arrière, un rétrécissement.

Le tube 30 reçoit un embrayage 5 et un ressort 19 en son sein. L'embrayage 5 comporte un corps cylindrique 32 et une tête 33. Le corps 32 présente une collerette 34 dont le diamètre est similaire à un diamètre intérieur du tube 30 et à un diamètre extérieur dudit ressort de sorte que le ressort 19 soit disposé entre le rétrécissement dudit tube et ladite collerette. Le corps 32 pénètre l'alésage 31 de sorte que son extrémité avant appuie, grâce au ressort 19, sur la face avant du disque 4 et traverse le rétrécissement du tube 30 de sorte que la tête 33 de l'embrayage 5 soit du côté arrière du palâtre 1.

La serrure 100 comporte en outre un pêne 6 se présentant sous la forme d'une plaque profilée globalement rectangulaire et appliquée contre la face avant du disque 4. Le pêne 6 présente un créneau inférieur 36 de service, un créneau inférieur 37 de client, ainsi qu'une encoche oblongue 38. Le pêne est disposé de sorte à pouvoir aller et venir en translation au sein de la fente latérale 27 du palâtre 1. De préférence, le pêne 6 présente une longueur supérieure ou égale à une longueur du palâtre 1.

La serrure 100 comporte en outre une gorge 8 se présentant sous la forme d'une plaque profilée appliquée contre la face avant du pêne 6 sur lequel elle est montée libre en rotation suivant un axe 35 perpendiculaire au plan suivant lequel ladite gorge s'étend. La gorge 8 présente un créneau latéral 39, d'un côté opposé à celui où est prévu l'axe de rotation 35 de ladite gorge. L'encoche oblongue 38 et le créneau latéral 39 présentent un écartement similaire à un côté du carré 26 de sorte que la dite encoche et ledit créneau coulissent autour dudit carré pendant le fonctionnement de la serrure 100. Autrement dit, le carré 26 est adapté à coulisser au sein de l'encoche oblongue 38 et du créneau latéral 39.

La serrure 100 comporte en outre un panneton 9 dit de service et un panneton 10 dit de client se présentant tous les deux sous la forme de plaques profilées. Le panneton 9 de service présente une excroissance 40, une encoche oblongue 41 et un orifice circulaire 42. Le panneton 10 de client présente une excroissance 43 et une encoche oblongue 44. L'orifice 42 est adapté à recevoir le corps 32. Dans l'exemple, le disque 4 et le panneton 9 sont des portions de disque.

La serrure 100 comporte en outre une gâche 11 se présentant sous la forme d'une plaque globalement rectangulaire appliquée contre la face avant du panneton 9. La gâche 11 présente une encoche oblongue 45 et orifice circulaire 46. De préférence, la gâche 11 présente une hauteur sensiblement égale à une hauteur du palâtre 1 auquel ladite gâche est fixée.

La serrure 100 comporte en outre un foncet 12 fermant la face avant du palâtre 1 et se présentant sous la forme d'une plaque globalement rectangulaire appliquée contre la face avant de la gâche 11. Le foncet 12 présente deux encoches oblongues 47 et 48 ainsi que quatre créneaux 49 aménagés dans ses angles et deux créneaux 50 aménagés au milieu de ses bords supérieurs et inférieurs. De préférence, le foncet 12 présente une hauteur sensiblement égale à celle du palâtre 1 et une longueur sensiblement égale celle dudit palâtre. L'encoche oblongue 47 est disposée en regard de celle de la gâche 11.

La serrure 100 comporte en outre une batteuse ou cylindre 60 dit de service et une batteuse ou cylindre 70 dit de client. Le cylindre 60 est apte et destiné à recevoir une clef dite de service, ou appelée passe-partout, non représentée et le cylindre 70 est apte et destiné à recevoir une unique clef dite de client non représentée, ladite deuxième clef étant nécessairement distincte de ladite première clef.

Le cylindre 60, disposé au sein des encoches oblongues 45 et 47 qui épousent sa forme, comporte un rotor 14, un stator 16 et deux écrous de fixation 13 et 15. Une extrémité arrière du rotor 14 est disposée au sein de l'encoche oblongue 41 du panneton 9 de service. La clef de service est destinée à être insérée dans une extrémité avant du rotor 14 pour le faire pivoter selon un axe de rotation 23 s'étendant au travers de l'encoche 41, de l'alésage 29 du support 4 et de l'orifice 21 du palâtre 1.

Le cylindre 70, disposé au sein de l'encoche oblongue 48 qui épouse sa forme, comporte un rotor 17, un stator 18 et des moyens de fixation. Une extrémité arrière du rotor 17 est disposée au sein de l'encoche oblongue 44 du panneton 10 de client. La clef de client est destinée à être insérée dans une extrémité avant du rotor 17 pour le faire pivoter selon un axe de rotation 51 s'étendant au travers de l'encoche 44 et de l'orifice 22 du palâtre 1.

Les figures 2A et 2B représentent deux vues en coupe du même exemple de serrure 100 dans une position débrayée. Dans cette position, la boîte à lettres est fermée et peut être ouverte soit par actionnement du cylindre de service, soit par actionnement du cylindre de client. L'extrémité avant du corps 32 de l'embrayage 5 est en appui sur la face arrière du panneton 9 de service, la gorge 8 est en appui, du fait de la gravité, sur une tranche du panneton 10 de client et le pêne 6 est sorti. Par ailleurs, l'excroissance 40 du panneton 9 n'est pas engagée dans le créneau 36 de la gorge 8 et l'excroissance 43 du panneton 10 n'est pas engagée dans le créneau 37 de ladite gorge.

Les figures 3A et 3B représentent deux vues en coupe du même exemple de serrure selon l'invention dans une position semi-embrayée. Dans cette position, la boîte à lettres est ouverte, le panneton 9 a effectué une rotation horaire d'environ 90°, i.e. d'un quart de tour, due à l'actionnement du cylindre de service, i.e. au pivot de son rotor 14 sous l'action d'un personnel de service. Cette rotation engage l'excroissance 40 dans le créneau inférieur 36 de service du pêne 6, puis soulève la gorge 8 jusqu'à ce qu'un bord inférieur de son créneau latéral 39 vienne en butée et glisse contre le carré 26. Par ailleurs, cette rotation aligne l'orifice 42 du panneton 9 et l'embrayage 5. De ce fait, l'extrémité de l'embrayage 5 opposée à sa tête 33 pénètre dans l'orifice 42 sous l'action du ressort 19.

Les figures 4A et 4B représentent deux vues en coupe du même exemple de serrure selon l'invention dans une position embrayée. Dans cette position, la boîte à lettres a été refermée et ne peut être rouverte que par actionnement du cylindre de client. Le panneton 9 et le disque d'embrayage 4 ont effectué une rotation antihoraire d'environ 90° due à l'actionnement du cylindre de service. Cette rotation désengage l'excroissance 40 du créneau inférieur 36 de service du pêne 6, puis retire la gorge 8 jusqu'à ce que le carré 26 sorte de son créneau latéral 39. Par ailleurs, cette rotation aligne l'orifice 46 de la gâche 11 et l'embrayage 5. De ce fait, l'extrémité de l'embrayage 5 opposée à sa tête 33 pénètre dans l'orifice 46 sous l'action du ressort 19, ce qui bloque tout actionnement du cylindre 60 de service.

Dans cette position embrayée, si le client souhaite que sa boîte à lettres soit de nouveau ouvrable une fois au maximum par un personnel de service, il doit l'ouvrir et réarmer la serrure 100, c'est-à-dire débrayer manuellement l'embrayage 5 en tirant dessus et en le faisant coulisser, avec le disque d'embrayage 4, au sein de l'encoche 25 entre la position débrayée (haute) et la position embrayée (basse).

En ouvrant la boîte à lettres après le personnel de service, le propriétaire actionne avec sa clef de client le cylindre de client en le tournant d'un quart de tour dans le sens horaire, ce qui fait pivoter le panneton 10 d'autant. L'extrusion 43 du panneton 10 s'engage alors dans le créneau inférieur 37 de service du pêne 6 qui commence à coulisser autour du carré 26, puis soulève la gorge 8 jusqu'à ce que le bord inférieur de son créneau latéral 39 vienne en butée et glisse contre le carré 26.

Le procédé de fonctionnement d'une serrure 100 selon l'invention comporte donc des étapes dans lesquelles, lorsque l'embrayage 5 est débrayé,
- un client verrouille la serrure 100 au moyen de la clef de client, par actionnement du cylindre 70 de client dans un sens antihoraire,
- un personnel de service déverrouille la serrure 100 au moyen de la clef de service, par actionnement du cylindre 60 de service dans un sens horaire, de sorte à ouvrir la boîte à lettres pour y déposer un colis,
- le personnel de service verrouille la serrure 100 au moyen de la clef de service de sorte à embrayer l'embrayage 5, par actionnement du cylindre 60 de service dans un sens antihoraire,
- le client déverrouille la serrure 100 au seul moyen de sa clef de client, par actionnement du cylindre 70 de client dans un sens antihoraire, de sorte à ouvrir la boîte à lettres pour y récupérer le colis.

Si le client pense recevoir prochainement un autre colis, il débraye l'embrayage 5 pour débloquer le cylindre 60 de service, i.e. pour le rendre opérant. Sinon, il laisse l'embrayage 5 en position embrayée.

Autrement dit, après verrouillage de la serrure par actionnement du cylindre de client, le déverrouillage de ladite serrure peut être effectué par actionnement de l'un ou l'autre des cylindres, et, après un verrouillage de la serrure par actionnement du cylindre de service, le déverrouillage n'est possible que par actionnement du cylindre de client.

Dans une variante, les sens horaire et antihoraire sont inversés sans que ne change le fonctionnement de la serrure précédemment décrite.

Dans la description qui précède ainsi que dans les revendications qui suivent, on entend par clef de service et par clef de client tout moyen d'actionnement des cylindres de service et de client, respectivement. Par exemple, ce moyen d'actionnement peut consister en un dispositif électromécanique muni d'un micromoteur électrique, d'un microcontrôleur, d'une mémoire de données et d'un système de communication. Ce système de communication peut se présenter sous la forme de
- un clavier alphanumérique, auquel cas le(s) propriétaire(s) de la serrure et/ou le(s) facteur(s) dispose de code(s) d'actionnement du (ou des) cylindre(s), ce(s) code(s) étant stocké(s) dans la mémoire de données, ou bien
- un lecteur de cartes à puce destiné à recevoir une ou des carte(s) à puce détenue(s) par le(s) propriétaire(s) de la serrure et/ou le(s) facteur(s), les données relatives à cette (ou à ces) carte(s) étant stockées dans la mémoire de données, ou bien
- un capteur utilisant la technologie de communication en champ proche (Near Field Communication en langue anglaise) ou la technologie de radio-identification (Radio Frequency IDendification en langue anglaise) pour détecter sans contact un ou des badge(s) détenu(s) par le(s) propriétaire(s) de la serrure et/ou le(s) facteur(s), les données relatives à ce(s) badge(s) étant stockées dans la mémoire de données.

Bien entendu, la présente invention n'est pas limitée aux exemples décrits et représentés, mais elle est susceptible de nombreuses variantes accessibles à l'homme de l'art.

## Revendications

1. Serrure (100) à double cylindre (60 ; 70), le premier desdits cylindres, appelé cylindre de service (60), étant actionnable par une première clef, le deuxième desdits cylindres, appelé cylindre de client (70), étant actionnable par une deuxième clef distincte de la première clef, **caractérisée en ce qu'**entre deux actionnements du cylindre de client, le cylindre de service n'est actionnable qu'une seule fois au maximum.

2. Serrure selon la revendication 1, **caractérisée en ce qu'**elle comporte en outre un embrayage (5) mobile entre une position dite débrayée dans laquelle les deux cylindres sont actionnables et une position dite embrayée dans laquelle un seul des cylindres est actionnable.

3. Serrure selon la revendication 2, **caractérisée en ce qu'**elle comporte en outre :
- un palâtre (1) au fond (20) duquel est prévue une encoche (25) en arc de cercle,
- un disque d'embrayage pivotant (4) comprenant un tube (30) coulissant au sein de ladite encoche entre la position débrayée et la position embrayée.

4. Serrure selon la revendication 3, **caractérisée en ce que**
- le disque (4) présente un alésage traversant (31) aménagé dans le prolongement du tube (30),
- le tube (30) comporte, à son extrémité arrière, un rétrécissement,
- ladite serrure comporte en outre un ressort (19) disposé au sein dudit tube,
- l'embrayage est disposé au sein dudit tube et comprend un corps cylindrique (32) et une tête (33).

5. Serrure selon la revendication 4, **caractérisée en ce que** le corps (32) de l'embrayage (5)
- présente une collerette (34) dont le diamètre est similaire à un diamètre intérieur du tube (30) et à un diamètre extérieur du ressort (19) de sorte que ledit ressort soit disposé entre le rétrécissement dudit tube et la collerette (34) dudit embrayage,
- traverse l'alésage (31) du disque (4) d'un côté et traverse, de l'autre côté, ledit rétrécissement de sorte que la tête (33) dudit embrayage soit du côté arrière du palâtre (1).

6. Serrure selon l'une des revendications 4 ou 5, **caractérisée en ce que**
- elle comporte en outre un panneton (9) dit de service comprenant une excroissance (40), une encoche oblongue (41) et un orifice (42),
- ladite encoche reçoit un rotor (14) du cylindre (60) de service,
- ledit orifice reçoit le corps (32) de l'embrayage (5) au cours de l'actionnement dudit cylindre de service.

7. Serrure selon l'une des revendications 2 à 6, **caractérisée en ce que**
- elle comporte en outre une gâche (11) comprenant une encoche oblongue (45) et un orifice (46), ladite gâche étant fixée au palâtre,
- l'encoche de ladite gâche reçoit le cylindre (60) de service,
- l'orifice de ladite gâche reçoit le corps (32) de l'embrayage (5) lorsque l'embrayage est en position embrayée.

8. Serrure selon l'une des revendications 1 à 7, **caractérisée en ce que**
- elle comporte en outre un panneton (10) dit de client comprenant une excroissance (43) et une encoche oblongue (44),
- l'encoche dudit panneton de client reçoit un rotor (17) du cylindre (70) de client.

9. Serrure selon les revendications 5 et 8, **caractérisée en ce qu'**elle comporte en outre :
- un pêne (6) présentant deux créneaux inférieurs (36 ; 37) et une encoche oblongue (38), l'un (36) desdits créneaux étant adapté à recevoir l'excroissance (40) du panneton (9) de service, l'autre (37) desdits créneaux étant adapté à recevoir l'excroissance (43) du panneton (10) de client,
- une gorge (8) appliquée contre une face avant du pêne (6) sur lequel elle est montée libre en rotation, ladite gorge présentant un créneau latéral (39),
- un carré (26) fixé sur le fond (20) du palâtre (1) et adapté à coulisser au sein de l'encoche du pêne et du créneau de la gorge.

10. Procédé de fonctionnement d'une serrure (100) selon l'une des revendications 1 à 9, **caractérisé en ce qu'**après verrouillage de la serrure par actionnement du cylindre (70) de client, le déverrouillage de la serrure peut être effectué par actionnement de l'un ou l'autre des cylindres, et **en ce que**, après un verrouillage de la serrure par actionnement du cylindre de service, le déverrouillage n'est possible que par actionnement du cylindre de client.

11. Boîte à lettres **caractérisée en ce qu'**elle comporte une serrure selon l'une des revendications 1 à 9.

## Patentansprüche

1. Schloss (100) mit einem doppelten Zylinder (60; 70), wobei der erste der Zylinder, Betriebszylinder (60) genannt, durch einen ersten Schlüssel betätigt werden kann, wobei der zweite der Zylinder, Kundenzylinder (70) genannt, durch einen zweiten Schlüssel betätigt werden kann, der sich von dem ersten Schlüssel unterscheidet, **dadurch gekennzeichnet, dass** zwischen zwei Betätigungen des Kundenzylinders der Betriebszylinder maximal nur ein einziges Mal betätigt werden kann.

2. Schloss nach Anspruch 1, **dadurch gekennzeichnet, dass** es außerdem eine Kupplung (5) umfasst, die zwischen einer Position, die ausgekuppelt genannt wird, in welcher die beiden Zylinder betätigt werden können, und einer Position beweglich ist, die eingekuppelt genannt wird, in welcher ein einziger der Zylinder betätigt werden kann.

3. Schloss nach Anspruch 2, **dadurch gekennzeichnet, dass** es außerdem Folgendes umfasst:
- einen Schlosskasten (1), in dessen Boden (20) ein Kerbschnitt (25) in Kreisbogenform vorgesehen ist,
- eine schwenkbare Kupplungsscheibe (4), die ein Rohr (30) aufweist, das innerhalb des Kerbschnittes zwischen der ausgekuppelten Position und der eingekuppelten Position gleitet.

4. Schloss nach Anspruch 3, **dadurch gekennzeichnet, dass**
- die Scheibe (4) eine durchgehende Bohrung (31) aufweist, die in der Verlängerung des Rohres (30) ausgebildet ist,
- das Rohr (30) an seinem hinteren Ende eine Verjüngung umfasst,
- das Schloss außerdem eine Feder (19) umfasst, die innerhalb des Rohres angeordnet ist,
- die Kupplung innerhalb des Rohres angeordnet ist und einen zylindrischen Körper (32) und einen Kopf (33) aufweist.

5. Schloss nach Anspruch 4, **dadurch gekennzeichnet, dass** der Körper (32) der Kupplung (5)
- einen Kragen (34), dessen Durchmesser ähnlich einem Innendurchmesser des Rohres (30) ist, und einen Außendurchmesser der Feder (19) dergestalt aufweist, dass die Feder zwischen der Verjüngung des Rohres und dem Kragen (34) der Kupplung angeordnet ist,
- die Bohrung (31) der Scheibe (4) auf einer Seite und auf der anderen Seite die Verjüngung dergestalt durchquert, dass der Kopf (33) der Kupplung auf der hinteren Seite des Schlosskastens (1) liegt.

6. Schloss nach einem der Ansprüche 4 oder 5, **dadurch gekennzeichnet, dass**
- es außerdem einen Schließbart (9) umfasst, der Betriebsschließbart genannt wird und einen Vorsprung (40), einen länglichen Kerbschnitt (41) und eine Öffnung (42) aufweist,
- der Kerbschnitt einen Rotor (14) des Betriebszylinders (60) aufnimmt,
- die Öffnung den Körper (32) der Kupplung (5) während der Betätigung des Betriebszylinders aufnimmt.

7. Schloss nach einem der Ansprüche 2 oder 6, **dadurch gekennzeichnet, dass**
- es außerdem ein Schließblech (11) umfasst, das einen länglichen Kerbschnitt (45) und eine Öffnung (46) aufweist, wobei das Schließblech an dem Schlosskasten befestigt ist,
- der Kerbschnitt des Schließbleches den Betriebszylinder (60) aufnimmt,
- die Öffnung des Schließbleches den Körper (32) der Kupplung (5) aufnimmt, wenn die Kupplung in der eingekuppelten Stellung ist.

8. Schloss nach einem der Ansprüche 1 oder 7, **dadurch gekennzeichnet, dass**
- es außerdem einen Schließbart (10), der Kundenschließbart genannt wird und einen Vorsprung (43) und einen länglichen Kerbschnitt (44) aufweist,
- der Kerbschnitt des Kundenschließbartes einen Rotor (17) des Kundenzylinders (70) aufnimmt.

9. Schloss nach den Ansprüchen 5 bis 8, **dadurch gekennzeichnet, dass** es außerdem Folgendes umfasst:
- einen Riegel (6), der zwei untere Ausschnitte (36, 37) und einen länglichen Kerbschnitt (38) aufweist, wobei einer (36) der Ausschnitte dazu eingerichtet ist, den Vorsprung (40) des Betriebsschließbartes (9) aufzunehmen, wobei der andere (37) der Ausschnitte dazu eingerichtet ist, den Vorsprung (43) des Kundenschließbartes (10) aufzunehmen,
- eine Hohlleiste (8), die gegen eine Vorderseite des Riegels (6) anliegt, auf welchem sie drehbeweglich montiert ist, wobei die Hohlleiste einen seitlichen Einschnitt (39) aufweist,
- einen Vierkant (26), der an dem Boden (20) des Schlosskastens (1) befestigt ist und dazu eingerichtet ist, innerhalb des Kerbschnittes des Riegels und des Einschnittes der Hohlleiste zu gleiten.

10. Funktionsverfahren eines Schlosses (100) nach einem der Ansprüche 1 bis 9, **dadurch gekennzeichnet, dass** nach dem Verriegeln des Schlosses durch Betätigung des Kundenzylinders (70) die Entriegelung des Schlosses durch Betätigung des einen oder des anderen der Zylinder durchgeführt werden kann, und dass nach einer Verriegelung des Schlosses durch Betätigung des Betriebszylinders, die Entriegelung nur durch Betätigung des Kundenzylinders möglich ist.

11. Briefkasten, **dadurch gekennzeichnet, dass** er ein Schloss nach einem der Ansprüche 1 bis 9 umfasst.

## Claims

1. A dual cylinder (60; 70) lock (100), the first of said cylinders, referred to as the service cylinder (60) being operable by a first key, the second of said cylinders, referred to as the customer cylinder (70) being operable by means of a second key separate from the first key, **characterized in that** between two operations of the customer cylinder, the service cylinder is operable at most only once.

2. Lock according to claim 1, **characterized in that** it further comprises a clutch (5) movable between what is referred to as the disengaged position in which the two cylinders are operable and a so-called engaged position in which only one of the cylinders is operable.

3. Lock according to claim 2, **characterized in that** it further comprises:
- a lock housing (1) at the bottom (20) of which a notch (25) in the shape of an arc of a circle is provided,
- a pivoting clutch disc (4) comprising a tube (30) sliding within said notch between the disengaged position and the engaged position.

4. Lock according to claim 3, **characterized in that**
- the disc (4) has a through bore (31) arranged in the extension of the tube (30),
- the tube (30) comprises, at its rear end, a constriction,
- said lock further comprises a spring (19) disposed within said tube,
- the clutch is disposed within said tube and comprises a cylindrical body (32) and a head (33).

5. Lock according to claim 4, **characterized in that** the body (32) of the clutch (5)
- has a collar (34) having a diameter similar to that of an inner diameter of the tube (30) and to an outer diameter of the spring (19) so that said spring is arranged between the constriction of the tube and the collar (34) of said clutch,
- passes through the bore (31) of the disc (4) on one side and passes through, at the other side, said constriction so that the head (33) of said clutch is the rear side of the lock housing (1).

6. Lock according to one of claims 4 or 5, **characterized in that**
- it further comprises a key blade (9) referred to as the service blade comprising a protuberance (40), an oblong notch (41) and an orifice (42),
- said notch receives a rotor (14) of the service cylinder (60);
- said orifice receives the body (32) of the clutch (5) during operation of said service cylinder.

7. Lock according to one of claims 2 to 6, **characterized in that**:
- it further includes a striker (11) comprising an oblong slot (45) and an orifice (46), said striker being fixed to the lock housing,
- the slot of said striker receives the service cylinder (60);
- the orifice of said striker receives the body (32) of the clutch (5) when the clutch is in the engaged position.

8. Lock according to one of claims 1 to 7, **characterized in that**
- it further comprises a key blade (10) referred to as the customer blade comprising a protuberance (43) and an oblong notch (44),
- the notch of said customer blade receives a rotor (17) of the customer cylinder (70).

9. Lock according to claims 5 and 8, **characterized in that** it further comprises:
- a bolt (6) having two lower slots (36; 37) and an oblong notch (38), one (36) of said slots being adapted to receive the protuberance (40) of the service key blade (9), the other (37) of said slots being adapted to receive the protuberance (43) of the customer key blade (10),
- a groove (8) applied against a front face of the bolt (6) on which it is mounted free in rotation, said groove having a lateral slot (39),
- a square (26) fixed to the bottom (20) of the lock housing (1) and adapted to slide within the notch of the bolt and the slot of the groove.

10. A method of operating a lock (100) according to one of claims 1 to 9, **characterized in that** after locking the lock by operating the customer cylinder (70), unlocking of the lock can be performed by operation of one or the other of the cylinders, and **in that**, after locking of the lock through operation of the service cylinder, unlocking is only possible by operation of the customer cylinder.

11. A mailbox **characterized in that** it comprises a lock according to one of claims 1 to 9.
